# FASCICULE DE BREVET EUROPEEN

(11) **EP 1 250 075 B1**
(45) Date de publication et mention de la délivrance du brevet: **22.10.2003**
(21) Numéro de dépôt: 00951169.2
(22) Date de dépôt: 16.08.2000
(51) Int. Cl.: A47G 19/02

(54) **ASSIETTE POUR LA CONSOMMATION DE PATES LONGUES**
PASTATELLER
PLATE FOR EATING LONG PASTA

(30) Priorité: 18.08.1999 FR 9910593
(43) Date de publication de la demande: 23.10.2002
(73) Titulaire: Derouazi, Mehdi, 1212 Grand-Lancy (CH); Martin, Frank, 1095 Lutry (CH); Pivoda, David, CH-1205 Genève (CH)
(72) Inventeur: Carreras, Thomas, 1006 Lausanne (FR); Derouazi, Mehdi, 1212 Grand-Lancy (CH); Martin, Frank, 1205 Gèneve (CH)
(74) Mandataire: Gresset, Jean
(86) Numéro de dépôt international: CH0000433
(87) Numéro de publication internationale: WO01012030

(56) Documents cités:
- FR-A- 2 561 093
- US-A- 1 595 356
- US-A- 2 771 755
- US-A- 4 986 434

## Description

La présente invention concerne une assiette destinée à la consommation de pâtes longues, telles que les spaghetti.

La consommation des pâtes longues n'est pas chose aisée pour tous.

La solution de facilité, considérée par certains comme un véritable sacrilège, est de les couper puis de les manger à la cuillère.

Ceux qui préfèrent adopter un comportement plus orthodoxe utilisent une fourchette à l'aide de laquelle ils enroulent une bouchée de spaghetti directement dans l'assiette. Cette technique n'étant pas immédiatement à la portée de tous, il est courant, mais relativement peu élégant, d'effectuer l'enroulement dans une cuillère.

Afin de faciliter l'enroulement des spaghetti autour de la fourchette sans, pour autant, recourir à une cuillère, le brevet FR 2 561 093 propose une assiette dotée sur son col, donc latéralement, d'une cavité remplaçant la cuillère. La solution est, certes, intéressante, mais elle présente l'inconvénient, vu l'excentrement de la cavité, de rendre difficile l'empilement des assiettes et de laisser peu de choix au consommateur quant à l'endroit d'où il peut prélever ses pâtes. Par ailleurs, l'esthétique d'une telle assiette n'est pas idéale.

Le brevet US 1 595 356 décrit une assiette munie d'une cavité centrale circulaire disposée au sommet d'une proéminence du fond. Toutefois, le bord de cette cavité est situé au même niveau que celui de l'assiette. De plus, il n'existe pratiquement aucun espace libre sous le fond. De ce fait, lorsque les assiettes sont empilées, elles ne peuvent pas s'emboîter les unes dans les autres.

La présente invention a pour but de fournir une assiette qui est également dotée d'une cavité centrale mais qui ne souffre d'aucun des inconvénients mentionnés ci-dessus.

Pour atteindre ce but, l'assiette selon l'invention, qui est constituée d'un fond et d'un rebord et munie d'une cavité centrale surélevée par rapport au fond et disposée au sommet d'une proéminence de celui-ci, est caractérisée en ce que ladite cavité a une forme arrondie de diamètre correspondant sensiblement à celui d'une cuillère à soupe de manière à permettre d'y enrouler une bouchée de pâtes et en ce que le bord de cette cavité se trouve à un niveau inférieur à celui de la périphérie dudit rebord.

L'assiette selon l'invention présente encore les caractéristiques suivantes:
- la proéminence du fond a, grossièrement, un profil tubulaire dont le diamètre décroît en fonction de sa hauteur et dont la base rejoint le fond par une portion arrondie;
- la proéminence fait partie intégrante du fond et dégage sous celui-ci un espace vide;
- elle est réalisée en un matériau translucide ou transparent.

D'autres caractéristiques et avantages de la présente invention ressortiront de la description qui va suivre, donnée à titre d'exemple non limitatif et faite en regard de la figure unique annexée qui est une vue en coupe l'assiette.

La figure montre une assiette ronde et creuse comportant un fond 10 doté d'une nervure circulaire 12 qui constitue son pied et un rebord 14. Elle peut être en tout matériau habituellement utilisé pour réaliser des ustensiles de vaisselle: porcelaine, faïence ou matière synthétique telle que celle connue sous la marque Ar*copal*.

L'assiette est dotée, en son centre, d'une cavité arrondie 16, surélevée par rapport au fond 10 et ayant avantageusement un diamètre d'environ 40mm, ce qui correspond sensiblement à celui d'une cuillère à soupe. Sa profondeur est, typiquement, d'environ 20mm.

Le bord de la cavité 16 se trouve à un niveau inférieur à celui de la périphérie du rebord 14. Typiquement, l'assiette ayant une hauteur de 60mm, le bord de la cavité est à 40mm du fond et donc à 20mm de la périphérie du rebord.

La cavité 16 forme le sommet d'une proéminence 18 du fond 10, faisant partie intégrante de celui-ci et dégageant ainsi sous lui un espace vide 20. Cette proéminence a, grossièrement, un profil tubulaire dont le diamètre décroît en fonction de sa hauteur et dont la base rejoint le fond 10 par une portion arrondie 22.

On voit ainsi que l'assiette selon l'invention, telle qu'elle vient d'être décrite, permet au consommateur, grâce à la présence de la cavité 16, non seulement, du fait qu'elle est surélevée, d'y amener très aisément, à l'aide d'une fourchette, une bouchée de pâtes pour les y enrouler, mais aussi, du fait de sa position centrale, d'extraire cette bouchée indifféremment de n'importe quel endroit de l'assiette. Cette extraction est, par ailleurs, largement facilitée par le profil de la proéminence 18 au sommet de laquelle se trouve la cavité 16.

De plus, la position centrale de la cavité 16, le fait que son bord soit à un niveau inférieur à celui de la périphérie du rebord 14 et la présence de l'espace vide 20 sous la proéminence 18 permettent, non seulement, que plusieurs assiettes soient empilées sans qu'il soit nécessaire d'en ajuster la position, mais aussi de réduire sensiblement la hauteur de la pile d'assiettes puisque la partie supérieure de la proéminence 18 de l'assiette inférieure trouve sa place dans l'espace vide 20 de l'assiette supérieure.

Bien que la présente description ait été faite en se référant à la consommation des pâtes longues, il est aisé d'imaginer que l'assiette selon l'invention peut aussi être utilisée pour servir d'autres mets, la cavité centrale recevant alors une sauce, un oeuf, un fruit,.....

Il faut aussi remarquer que, dans le cas d'une assiette réalisée en un matériau translucide ou transparent, l'espace central vide 20 est l'endroit idéal pour loger une bougie qui éclaire l'ensemble et le maintient au chaud pendant le repas.

## Revendications

1. Assiette destinée à la consommation de pâtes longues, constituée d'un fond (10) et d'un rebord (14) et munie d'une cavité centrale (16) qui est surélevée par rapport au fond (10) et disposée au sommet d'une proéminence (18) de celui-ci, **caractérisée en ce que** ladite cavité (16) a une forme arrondie de diamètre correspondant sensiblement à celui d'une cuillère à soupe de manière à permettre d'y enrouler une bouchée de pâtes, et **en ce que** le bord de cette cavité (16) se trouve à un niveau inférieur à celui de la périphérie dudit rebord (14).

2. Assiette selon la revendication 1, **caractérisée en ce que** la proéminence (18) a, grossièrement, un profil tubulaire dont le diamètre décroît en fonction de sa hauteur.

3. Assiette selon la revendication 2, **caractérisée en ce que** la base de la proéminence (18) rejoint le fond (10) par une portion arrondie (22).

4. Assiette selon l'une des revendications 2 et 3, **caractérisée en ce que** la proéminence (18) fait partie intégrante du fond (10) et dégage sous celui-ci un espace vide (20).

5. Assiette selon l'une des revendications 1 à 4, **caractérisée en ce qu'**elle est réalisée en un matériau translucide.

6. Assiette selon l'une des revendications 1 à 4, **caractérisée en ce qu'**elle est réalisée en un matériau transparent.

## Patentansprüche

1. Teller für den Verzehr langer Pasta, der aus einem Boden (10) und einer Randleiste (14) besteht und eine mittlere Vertiefung (16) aufweist, die über dem Boden (10) liegt und am Scheitelpunkt eines hervorragenden Teils (18) des Bodens angeordnet ist, **dadurch gekennzeichnet, dass** die Vertiefung (16) eine abgerundete Form hat mit einem Durchmesser, der im Wesentlichen dem eines Suppenlöffels entspricht, sodass man dort einen Mund voll Pasta aufrollen kann, und dass der Rand dieser Vertiefung (16) unterhalb des Umfangs der Randleiste (14) liegt.

2. Teller nach Anspruch 1, **dadurch gekennzeichnet, dass** der hervorragende Teil (18) ungefähr ein rohrförmiges Profil hat, dessen Durchmesser in Abhängigkeit von seiner Höhe abnimmt.

3. Teller nach Anspruch 2, **dadurch gekennzeichnet, dass** die Basis des hervorragenden Teils (18) über einen abgerundeten Abschnitt (22) mit dem Boden (10) verbunden ist.

4. Teller nach Anspruch 2 oder 3, **dadurch gekennzeichnet, dass** der hervorragende Teil (18) ein integraler Bestandteil des Bodens (10) ist und sich darunter ein Leerraum (20) befindet.

5. Teller nach einem der Ansprüche 1 bis 4, **dadurch gekennzeichnet, dass** er aus einem durchscheinenden Material hergestellt ist.

6. Teller nach einem der Ansprüche 1 bis 4, **dadurch gekennzeichnet, dass** er aus einem transparenten Material hergestellt ist.

## Claims

1. Plate for eating long pasta, consisting of a base (10) and a rim (14) and having a central cavity (16) that is higher than the base (10) and that is positioned at the top of a prominence (18) of the base, which plate is **characterized in that** the said cavity (16) is of a rounded shape with a diameter corresponding approximately to that of a soup spoon so that a mouthful of pasta can be rolled up in it, and **in that** the edge of this cavity (16) is lower than the outer edge of the said rim (14).

2. Plate according to Claim 1, **characterized in that** the prominence (16) is of a roughly tubular profile whose diameter decreases with its height.

3. Plate according to Claim 2, **characterized in that** the bottom of the prominence (16) meets the base (10) in a rounded portion (22).

4. Plate according to either of Claims 2 and 3, **characterized in that** the prominence (16) is an integral part of the base (10) and forms an empty space (20) underneath the base (10).

5. Plate according to one of Claims 1 to 4, **characterized in that** it is made of a translucent material.

6. Plate according to one of Claims 1 to 4, **characterized in that** it is made of a transparent material.
